# EUROPÄISCHE PATENTSCHRIFT

(11) **EP 2 692 149 B1**
(45) Veröffentlichungstag und Bekanntmachung des Hinweises auf die Patenterteilung: **13.01.2016**
(21) Anmeldenummer: 12717224.5
(22) Anmeldetag: 29.03.2012
(51) Int. Cl.: H04R 5/033, H04R 1/10

(54) **KOPFHÖRER MIT OPTIMIERTER SCHALLABSTRAHLUNG**
HEADPHONE WITH OPTIMIZED SOUND EMISSION
CASQUE ACOUSTIQUE AVEC RAYONNEMENT ACOUSTIQUE OPTIMISÉ

(30) Priorität: 29.03.2011 DE 202011004575 U
(43) Veröffentlichungstag der Anmeldung: 05.02.2014
(73) Patentinhaber: Ultrasone AG, 82327 Tutzing (DE)
(72) Erfinder: WILLBERG, Michael, 82327 Tutzing (DE)
(74) Vertreter: De Anna, Pier Luigi
(86) Internationale Anmeldenummer: PCT/EP2012/055737
(87) Internationale Veröffentlichungsnummer: WO 2012/131006

(56) Entgegenhaltungen:
- DE-A1- 10 000 666
- US-A- 3 592 978
- US-A- 6 038 330
- US-A1- 2003 103 637
- US-A1- 2006 204 016

## Beschreibung

Die Erfindung betrifft einen Kopfhörer mit linken und rechten Tragelementen für einen Schallwandler.

Kopfhörer sind in supra-auraler bzw. circum-auraler Ausführung bekannt, bei der der Schallwandler in einer u.a. ihr Tragelement bildenden Schallwand innerhalb linker und rechter, halboffener oder geschlossener Kopfhörermuscheln angeordnet ist, die an den Enden eines Kopfhörerbügels angebracht und dazu bestimmt sind, über Kopfhörerpolster am Schädel eines Kopfhörernutzers entweder auf dessen Ohren (supra-aural) oder diese umgebend (circum-aural) anzuliegen. Üblicherweise trägt jede Schallwand einen einzigen Schallwandler in ihrem Zentrum, so dass von ihm abgestrahlter Schall im Wesentlichen in Richtung der Schallwand-Normalen abgestrahlt wird. Nachteilig an dieser klassischen zentrischen Anordnung des Schallwandlers ist, dass er die Im-Kopf-Lokalisation des vom Kopfhörer erzeugten Schallereignisses begünstigt. Als überraschend wirksame Maßnahme gegen die Im-Kopf-Lokalisation hat sich herausgestellt, den Schallwandler nicht im Schallwandzentrum, sondern aus diesem heraus nach unten und in Blickrichtung eines Nutzers überwiegend nach vorn versetzt anzuordnen. Ein derartiger Kopfhörer ist beispielsweise in der WO/1991/001616 beschrieben. Auch bei diesem Kopfhörer wird Schall im Wesentlichen in Richtung der Schallwand-Normalen, jedoch nicht direkt in den Gehörgang abgestrahlt. Vielmehr trifft Schall auf das konturierte Außenohr des Kopfhörernutzers und wird dort in den Gehörgang reflektiert, wodurch ein für die Information der Außerkopflokalisation wesentlicher Anteil der "normalen" Hörsituation ohne Kopfhörer mit einem im umgebenden Raum erzeugten Schallereignis bei der Schallerzeugung per Kopfhörer nachgebildet wird. Abhängig von der individuellen Außenohrgestalt und der Hörerfahrung eines Kopfhörernutzers wird auf diese Weise die irritierende Im-Kopf-Lokalisation bei Kopfhörernutzung überwunden. Ähnliches wird erreicht mit einem Kopfhörer, dessen Muscheln und damit dessen Schallwände nach vorn versetzt und um eine Vertikalachse gekippt in Richtung Gehörgang angewinkelt am Kopfhörerbügel gehaltert sind (AKG 1000).

US 2005/0238189 A1 zeigt einen 3-Wege Surround-Kopfhörer mit einem Woofer, einem Lautsprecher für einen center channel und einem Lautsprecher für einen surround channel, wobei die beiden letzteren Lautsprecher jeweils über abgeflachte Trichter horizontal und vertikal gekippt an eine Schallwand montiert sind.

Nachteilig an diesen bekannten Kopfhörern mit verminderter Im-Kopf-Lokalisation ist, dass aufgrund des weit überwiegend per Reflexion am Schädel des Kopfhörernutzers und an seinen Außenohren in den Gehörgang eingespeisten Schalls Hoch- und Mittentonverluste auftreten, die individuell abhängig von der Kopf- und Ohrform des Nutzers mehr oder weniger stark ausgeprägt sind, was nicht zuletzt in der Praxis dazu führt, dass der Schallpegel zu Lasten des Gehörs übermäßig laut gewählt wird.

Eine Aufgabe der vorliegenden Erfindung besteht deshalb darin, einen Kopfhörer der eingangs genannten Art zu schaffen, der gehörschonend eine verbesserte Außer-Kopf-Lokalisation von Schallereignissen ohne nennenswerte Hoch-und Mitteltonverluste gewährleistet.

Gelöst wird diese Aufgabe durch den Anspruch 1. Vorteilhafte Weiterbildungen der Erfindung sind in den Unteransprüchen angegeben.

Durch den erfindungsgemäß um zwei Achsen verkippte und damit Anordnung des Schallwandlers und die damit verbundene weiter vom Ohr entfernte Position des Schallzentrums wird zum einen erreicht, dass vom Schallwandler erzeugter Schall dem Ohr eines Kopfhörernutzers gezielt und vor allem für den Mittel- und Hochtonpegel verlustarm zugeführt wird. Aufgrund des relativ großen Abstands des Schallzentrums vom Ohr eines Kopfhörernutzers, erfährt dieser eine Beschallung, die seiner Hörerfahrung mit einer im Raum angeordneten Schallquelle näher kommt als eine unmittelbar am Ohr angeordnete Schallquelle im Falle herkömmlicher Kopfhörer. Dies kommt der Außer-Kopf-Lokalisation zugute.

Durch die gemäß einer vorteilhaften Weiterbildung der Erfindung zusätzlich zur Verkippung vorgesehene Versetzung des Schallwandlers in horizontaler und/oder vertikaler Richtung lässt sich vor allem die Im-Kopf-Lokalisation von per Kopfhörer wiedergebebenen Schallereignissen gezielt in eine Außerkopflokalisation überführen.

Eine optimierte Unterdrückung der Im-Kopf-Lokalisation von Schallereignissen zugunsten einer Außer-Kopf-Lokalisation mit vorwiegender von vorne wahrgenommenen Schallereignissen durch die erfindungsgemäße Schallführung wird dadurch erreicht, dass das Schallzentrum des Schallwandlers bezogen auf den Einlass des Gehörgangs eines Kopfhörernutzers zusätzlich zu seiner Verkippung um zwei Achsen in Bezug auf das Tragelement nach unten und überwiegend nach vorn versetzt zu liegen kommt.

Eine besonders günstige, weil verzerrungsarme Schallführung wird mittels eines hohlen Schallführungskörpers erreicht, an dessen einem Ende fern des Ohrs eines Kopfhörernutzers der Schallwandler sitzt und dessen anderes Ende sich bis in die Nähe des Ohrs des Kopfhörernutzers erstreckt. Der Schallführungskörper kann unterschiedliche Gestalten aufweisen. Besonders bevorzugt ist ein trichterförmiger und alternativ ein rohrförmiger Schallführungskörper. Beim trichterförmigen Schallführungskörper sitzt der Schallwandler am spitzen Ende des Trichters, der über sein gegenüberliegendes, weit offenes Ende eine große Schallaustrittsöffnung bereit stellt, die es erlaubt, zusätzlich zum Eintritt zum Gehörgang einen großen Teil des Außenohrs zu beschallen. Der rohrförmige Schallführungskörper hingegen gestattet die gezielte Beschallung eines kleineren Ohrbereichs und außerdem die Verwendung von mehreren an das Tragelement angeschlossenen Schallführungskörpern mittels mehrerer gekippt und versetzt angeordneter Schallwandler.

Vorteilhafterweise ist jedes Tragelement einschließlich dem Schallführungskörper bzw. den Schallführungskörpern als einstückiges Spritzgussteil, bevorzugt aus Kunststoff gebildet.

Nachfolgend wird die Erfindung anhand der Zeichnung näher erläutert; in dieser zeigen:
Fig. 1 eine Draufsicht der vom Ohr eines Kopfhörernutzers weg weisenden Seite ersten Ausführungsform eines mit einem einzigen Schallwandler bestückten Schallwandler-Tragelements eines beispielhaften und nicht erfindungsgemäßen Kopfhörers mit einem den Schallwandler aufnehmenden rohrförmigen Schallführungskörper,
Fig. 2 eine Seitenansicht der Tragelement/Schallwandler-Anordnung von Fig. 1,
Fig. 3 eine Draufsicht der vom Ohr eines Kopfhörernutzers weg weisenden Seite zweiten Ausführungsform eines mit zwei Schallwandlern bestückten Schallwandler-Tragelements des beispielhaften und nicht erfindungsgemäßen Kopfhörers mit zwei die beiden Schallwandler aufnehmenden Schallführungskörpern,
Fig. 4 eine Seitenansicht einer Tragelement/Schallwandler-Anordnung von Fig. 3,
Fig. 5 eine Draufsicht auf die zum Ohr eines Kopfhörernutzers gerichteten Seite einer dritten Ausführungsform eines mit einem einzigen Schallwandler bestückten Schallwandler-Tragelements eines erfindungsgemäßen Kopfhörers mit einem den Schallwandler aufnehmenden trichterförmigen Schallführungskörper,
Fig. 6 eine Schnittdarstellung längs der Linie A-A der Tragelement/Schallwandler-Anordnung von Fig. 5,
Fig. 7 eine Schnittdarstellung längs der Linie A-A der Tragelement/Schall-wandler-Anordnung von Fig. 5, und
Fig. 6 eine Draufsicht auf die Schallabstrahlseite der Anordnung von Fig. 5 .

Das in Fig. 1 und 2 gezeigte Tragelement 9 für einen Schallwandler 11, von dem in Fig. 1 und 2 lediglich die Rückseite mit einem elektromagnetischen Antrieb sichtbar ist, bildet Teil der rechten Kopfhörermuschel eines Stereokopfhörers. Die linke Kopfhörermuschel ist spiegelbildlich zu der in Fig. 1 gezeigten Anordnung ausgebildet. Das Tragelement 9 umfasst eine flache Scheibe 10, an deren kreisförmigem Rand ein nicht gezeigtes Ohrpolster angeordnet ist, und einen hohlen Schallführungskörper 13 in Gestalt eines Rohrs mit kreisförmigem Querschnitt, dessen Längsachse 12 schräg bzw.- gekippt zur Scheibe 10 verläuft. Der rohrförmige Schallführungskörper 13 mündet mit einem Ende in einen exzentrischen ellipsenförmigen Durchbruch in der Scheibe 10 aus und trägt am anderen Ende den Schallwandler 11, der allgemeine Kreisscheibenform besitzt und dessen Längsmittenachse mit der Längsachse 12 des Schallführungskörpers 13 fluchtet.

Das Zentrum Z der Tragelement-Scheibe 9 liegt auf Höhe des Eintritts zum Gehörgang des rechten Ohrs des Kopfhörernutzers dort, wo bei herkömmlichen Kopfhörern der Schallwandler positioniert ist. Ausgehend von dieser zentralen Position kommt das Zentrum Z' des Schallwandlers 11 um die Strecke a auf der horizontalen Achse H in Fig. 1 durch das Zentrum Z nach rechts entsprechend der Blickrichtung des Kopfhörernutzers und um die Strecke b auf der vertikalen Achse V durch das Zentrum Z nach unten versetzt zu liegen. Außerdem ist der Schallwandler 11 in Bezug auf die Tragelement-Scheibe 9, was in einer entsprechenden Verkippung des rohrförmigen Schallführungskörpers 13 resultiert, derart um eine Vertikalachse parallel zur vertikalen Achse V und eine Horizontalachse parallel zu der Horizontalachse H verkippt - was bedeutet, dass der Schallwandler (11, 14, 20) eine um eine Horizontalachse in Blickrichtung eines Kopfhörernutzers und eine die Horizontalachse schneidende Vertikalachse gekippte Lage einnimmt - dass von ihm erzeugter Schall gezielt auf das rechte Ohr des Kopfhörernutzers gerichtet ist, im in Fig. 1 und 2 dargestellten Fall auf den Eintritt zum Gehörgang. Alternativ können die Verkippung und die Versetzung des Schallwandlers in Bezug auf das Zentrum Z der Tragelement-Scheibe 9 derart gewählt sein, dass ein größerer Teil des Außenohrs gezielt beschallt wird.

Um die Abmessung des Tragelements 9 in Richtung einer Achse senkrecht zur Tragelement-Scheibe 10 aufgrund der Längsausdehnung des rohrförmigen Schallführungskörpers 13 bei vorgegebener Kipp- und Versetzungslage des Schallwandlers 11 minimal zu halten, ist der untere Rand des den Schallwandler 11 tragenden Rohrendes nahest möglich an die Tragelement-Scheibe 10 gelegt, wie aus Fig. 2 hervorgeht.

Die Anordnung des Schallwandlers 11 am Tragelement 9 gemäß Fig. 1 und 2 sowie die dazu spiegelbildliche Konfiguration dieser Anordnung am linken Ohr gewährleistet eine deutliche Verringerung der bei herkömmlichen Stereo-Kopfhörern anzutreffenden Im-Kopflokalisation von Schallereignissen zugunsten einer AußerKopflokalisation, vor allem Vor-dem-Kopf-Lokalisation von Schallereignissen. Außerdem erzeugt diese Art der Beschallung für den Kopfhörernutzer ein extrem sauberes, fein aufgelöstes und räumliches Klangbild auf Grundlage der vom Kopfhörer wiedergegebenen Schallereignisse.

Fig. 3 und 4 zeigen eine Abwandlung der Tragelement/Schallwandler-Anordnung von Fig. 1 und 2 zur Beschallung des linken Ohrs eines Kopfhörernutzers vorgesehene, bei der zusätzlich zu dem Schallwandler 11' in der Position spiegelbildlich zum Schallwandler 11 in Fig. 1 und 2 ein weiterer Schallwandler 14 exzentrisch und gekippt auf der Tragelementscheibe 10' des Tragelements 9' angeordnet ist. Ausgehend vom Zentrum der Tragelementscheibe 10' kommt der zusätzliche Schallwandler 14 überwiegend nach oben und nach vorne versetzt über dem Schallwandler 11' zu liegen. Wie der Schallwandler 11' ist auch der weitere Schallwandler 14 gekippt auf der Tragelementscheibe 10' so angeordnet, dass eine den Schallwandler 14 in Schallabstrahlrichtung zentrisch durchsetzende Längsmittenachse 15 ebenso wie die Längsmittenachse 12' des Schallwandlers 11' in Richtung auf den Eintritt zum Gehörgang des Kopfhörernutzers weist.

Um den weiteren Schallwandler 14 in der gewünschten Weise gekippt anordnen und mit der Tragelementscheibe 10' verbinden zu können, sitzt er ebenso wie der Schallwandler 11' am tragelementscheibenfernen Ende eines rohrförmigen Schallführungskörpers 16, dessen anderes Ende in derselben Weise wie der Schallführungskörper 13' bündig mit einem exzentrischen ovalen Durchbruch in der Tragelementscheibe 10 verbunden ist.

Bei der in Fig. 6 bis 7 gezeigten Ausführungsform der Tragelement/Schallwandler-Anordnung zur Beschallung des linken Ohrs eines Kopfhörernutzers des erfindungsgemäßen Kopfhörers kommt ein einziger Schallwandler 20 in einer Kipp/Versetzungslage spiegelbildlich zu derjenigen in Fig. 1 und 2 zum Einsatz, der am spitzen Ende eines trichterförmigen Schallführungskörpers 21 sitzt, und mit seinem weit offenen Ende in einen ovalen Innenrand 23 einer Tragelementscheibe 22 eines Tragelements 19 ausmündet. Das Schallzentrum des Schallwandlers 20 kommt demnach wiederum bezogen auf den Eintritt zum Gehörgangs eines Kopfhörernutzers in Bezug auf sein linkes Außenohr über ein nicht gezeigtes Ohrpolster angrenzende Tragelementscheibe 22 des Stereokopfhörers nach unten und überwiegend nach vorn versetzt zu liegen kommt.

Die Tragelementscheibe 22 und die trichterförmige Schallführung 21 bilden ein einstückiges Spritzgussteil, bevorzugt ein Kunststoffspritzgussteil, das am Außenrand der Tragelementscheibe 22 außerdem einen rückwärts vorspringenden Stabilisierungskragen 24 mit einem Kabeldurchführungsdurchbruch 25 und einen kreisbogenförmigen Flansch 26 zur Anbindung eines nicht gezeigten Kopfhörerbügels umfasst.

## Patentansprüche

1. Kopfhörer mit linken und rechten Tragelementen (19) für einen Schallwandler (20), wobei die Schallabstrahlfläche des Schallwandlers (20) eine um eine sie durchsetzende Horizontalachse in Blickrichtung eines Kopfhörernutzers und eine um eine die Horizontalachse schneidende, sie durchsetzende Vertikalachse gekippte Lage einnimmt, und wobei jedes Tragelement (19) einen hohlen Schallführungskörper (21) umfasst, der mit einem Ende in einen Durchbruch einer mit dem jeweiligen Tragelement verbundenen scheibenförmigen Schallwand (22) mündet, der unter einem Winkel zu der Schallwand ausgerichtet ist, und der an seinem anderen Ende den Schallwandler (20) trägt, **dadurch gekennzeichnet, dass** jeweils der Schallführungskörper (21) ein Trichter ist, der mit seiner großen Öffnung in den einen ovalen Rand umfassenden Durchbruch ausmündet, und an dessen kleiner Öffnung der Schallwandler (20) angeordnet ist, und dass ein Zentrum des Schallwandlers (20) bezogen auf den Einlass des Gehörgangs eines Kopfhörernutzers längs der Horizontalachse in Blickrichtung des Kopfhörernutzers nach vorne sowie längs der Vertikalachse versetzt zu liegen kommt, wobei die Versetzung längs der Horizontalachse größer ist als die Versetzung längs der Vertikalachse.

2. Kopfhörer nach Anspruch 1, wobei der Schnittpunkt der Horizontal- und Vertikalachsen im Schallzentrum (Z') des Schallwandlers (20) liegt.

3. Kopfhörer nach Anspruch 1, wobei der Schallführungskörper (21) schalldicht ausgebildet ist.

4. Kopfhörer nach Anspruch 1, wobei der Durchbruch in der scheibenförmigen Schallwand (22) so groß ist, dass er zusätzlich zur Beschallung des Eintritts zum Gehörgang des Kopfhörernutzers die Beschallung eines großen Teils seines Außenohrs erlaubt.

5. Kopfhörer nach einem der Ansprüche 1 bis 4, wobei die scheibenförmige Schallwand (22) und der Schallführungskörper (21) ein einstückiges Spritzgussteil, bevorzugt aus Kunststoff bilden.

## Claims

1. Headphones comprising:
left and right supporting members (19) for a sound transducer (20), wherein the sound radiating surface of the sound transducer (20) occupies a position tilted about a horizontal axis passing said sound radiating surface in a viewing direction of a headphones user and about a vertical axis passing said sound radiating surface and intersecting the horizontal axis, and wherein each supporting member (19) member comprises a hollow sound-guide body (21) opening at one end into an aperture of a disk-shaped baffle joined to the respective supporting member, the hollow sound-guide body being oriented at an angle with respect to the disk-shaped baffle (22) and supporting the sound transducer (20) at the other end, **characterized in that** in each case the sound-guide body (21) is a funnel the a wide mouth of which opens into an oval rim aperture, and at the small opening of which the sound transducer (20) is positioned, and **in that** a center of the sound transducer (20) is disposed relative to the entrance to an ear canal of the headphone user along the horizontal axis in the viewing direction of the headphones user to the front and along the vertical axis, wherein the offset along the horizontal axis is greater than the offset along the vertical axis.

2. Headphones according to claim 1, wherein the intersection of the horizontal and vertical axes are positioned at the sound center (Z') of the sound transducer (20).

3. Headphones according to claim 1, wherein the sound-guide body (21) is made of sound-proof material.

4. Headphones according to claim 1, wherein the aperture in the disk-shaped baffle (22) has a dimension allowing for a sounding of an essential part of the outer ear of the headphones user in addition to the sounding of the entrance to his ear canal.

5. Headphones according one of claims 1 to 4, wherein the disk-shaped baffle (22) and the sound-guide body (21) are a one-piece injection-mold preferably made from plastic.

## Revendications

1. Casque acoustique comprenant des éléments support (19) gauche et droit pour un convertisseur acoustique (20), dans lequel la surface de rayonnement acoustique du convertisseur acoustique (20) occupe une position inclinée autour d'un axe horizontal la traversant dans la direction d'observation d'un utilisateur du casque et autour d'un axe vertical la traversant et coupant l'axe horizontal, et dans lequel chaque élément support (19) comprend un corps de guidage acoustique (21) creux qui débouche à une extrémité dans une traversée d'une paroi acoustique (22) en forme de disque reliée à l'élément support respectif, qui est orienté selon un angle par rapport à la paroi acoustique et qui porte le convertisseur acoustique (20) à son autre extrémité, **caractérisé en ce que** respectivement le corps de guidage acoustique (21) est un entonnoir qui débouche avec sa grande ouverture dans une traversée comportant un bord ovale et au niveau de la petite ouverture duquel est disposé le convertisseur acoustique (20), et **en ce qu'**un centre du convertisseur acoustique (20) vient se situer de manière décalée, par rapport à l'entrée du conduit auditif d'un utilisateur du casque, le long de l'axe horizontal dans la direction d'observation de l'utilisateur du casque vers l'avant ainsi que le long de l'axe vertical, le décalage le long de l'axe horizontal étant supérieur au décalage le long de l'axe vertical.

2. Casque acoustique selon la revendication 1, dans lequel le point d'intersection des axes horizontal et vertical se situe au centre acoustique (Z') du convertisseur acoustique (20).

3. Casque acoustique selon la revendication 1 dans lequel le corps de guidage acoustique (21) est réalisé de manière acoustiquement isolée.

4. Casque acoustique selon la revendication 1, dans lequel la traversée dans la paroi acoustique (22) en forme de disque est aussi grande qu'elle permet, en plus de la sonorisation de l'entrée du conduit auditif de l'utilisateur du casque, la sonorisation d'une grande partie de son oreille externe.

5. Casque acoustique selon l'une quelconque des revendications 1 à 4 dans lequel la paroi acoustique (22) en forme de disque et le corps de guidage acoustique (21) forment une pièce moulée par injection d'un seul tenant, de préférence en plastique.
